# FASCICULE DE BREVET EUROPEEN

(11) **EP 3 033 581 B1**
(45) Date de publication et mention de la délivrance du brevet: **12.07.2017**
(21) Numéro de dépôt: 14747663.4
(22) Date de dépôt: 06.08.2014
(51) Int. Cl.: F41A 9/42, F41A 9/22

(54) **DISPOSITIF DE PRÉHENSION POUR LE MAINTIEN DE LA MUNITION LORS DU CHARGEMENT D'UN CANON**
GREIFVORRICHTUNG ZUM HALTEN DER MUNITION BEIM LADEN EINER FEUERWAFFE
GRIPPER DEVICE FOR HOLDING THE MUNITION WHEN LOADING A GUN

(30) Priorité: 12.08.2013 BE 201300539
(43) Date de publication de la demande: 22.06.2016
(73) Titulaire: Cockerill Maintenance & Ingénierie S.A., 4100 Seraing (BE)
(72) Inventeur: ORBAN, Henri, B-4690 Eben-Emael (Bassenge) (BE)
(74) Mandataire: Pronovem
(86) Numéro de dépôt international: PCT/EP2014/066874
(87) Numéro de publication internationale: WO 2015/022245

(56) Documents cités:
- WO-A2-2006/051425
- US-A- 3 598 016
- US-A- 4 898 071
- US-B1- 6 460 448

## Description

### Objet de l'invention

Le domaine technique de l'invention est celui des systèmes de chargement automatique de canons de gros calibres (75 mm à 140 mm) avec des munitions, équipant les véhicules blindés et chars de combat. La présente invention se rapporte plus particulièrement à un dispositif pour amener la munition depuis la zone de stockage jusqu'à la chambre du canon.

### Arrière-plan technologique et état de la technique

Sur les véhicules blindés et chars de combat, la phase de transport de la munition depuis la zone de stockage jusqu'au canon se fait durant le déplacement du véhicule, le cas échéant sur un terrain accidenté, ce qui génère vibrations et chocs. Dès lors, une difficulté importante rencontrée dans cette phase est le maintien correct de la munition durant son amenée vers le canon. Ce maintien doit être suffisamment rigide afin d'assurer:
- la sécurité des membres de l'équipage qui se situent potentiellement à proximité immédiate de la zone de chargement;
- le respect de l'intégrité et la conservation des propriétés physiques et des performances de la munition;
- une insertion aisée, sûre et sans raté de la munition dans la chambre du canon.

Le maintien correct de la munition durant son amenée vers le canon conduit le plus souvent à la conception de dispositifs de transport de la munition constitués du fourreau sur lequel est posé la munition, le fourreau étant muni d'un mécanisme télescopique. Cette solution comporte plusieurs inconvénients:
- la munition reposant en position naturelle dans le fourreau, son axe longitudinal n'est pas aligné sur l'axe du canon, ce qui s'avère problématique pour l'insertion dans la chambre du canon, en particulier avec des munitions dont la forme du projectile comporte une arête vive qui fait obstacle à l'entrée de la chambre;
- le fourreau ayant un inévitable encombrement en hauteur sur toute la longueur de la munition, il interfère potentiellement avec le mécanisme du magasin de stockage, ce qui engendre des contraintes techniques supplémentaires. Ces contraintes sont typiquement solutionnées soit en équipant chaque loge de munition d'une goulotte individuelle, ce qui est pénalisant pour la masse de l'équipement, soit en réalisant le fourreau sous forme d'un mécanisme escamotable, plus complexe;
- lors du chargement en conditions de roulage sévère, la munition, ne se trouvant pas fermement maintenue durant la phase d'amenée, bouge dans le plan vertical.

Il existe d'autres dispositifs de préhension de de la munition.

Le document DE2330889 A1 divulgue un système de chargement de munitions avec un dispositif de préhension muni de mâchoires montées pivotantes. La munition est portée à deux endroits par des rouleaux et prise par le dispositif de préhension dans le culot de la douille. L'inconvénient de ce système est que la munition est simplement appuyée sur les rouleaux et qu'elle est prise à un endroit hors du centre de gravité. Lors du chargement en conditions de roulage sévère, la munition ne se trouvant pas fermement maintenue durant la phase d'amenée, elle est susceptible de se déplacer dans le plan vertical.

Le document WO 2006/051425 A2 divulgue un dispositif de manipulation d'armes pour transporter et charger des armes sur un avion ou d'autres véhicules. Le dispositif est muni d'une pince qui comporte des rouleaux destinés à être positionnés sur le pourtour de l'arme à maintenir. La pince à arme comporte en outre un lien amovible adapté pour déplacer au moins un des rouleaux depuis une première position où l'arme est maintenue en position par contact avec les rouleaux vers une deuxième position où le rouleau libère l'arme permettant son déplacement dans une direction transversale. Ce système a pour désavantage que la préhension s'effectue dans le magasin de munitions et qu'il nécessite une pince pour chaque munition stockée. De plus, le système à pince a pour désavantage qu'il ne permet pas de faire coulisser la munition selon un mouvement longitudinal nécessaire pour transporter une munition depuis le magasin vers la chambre du canon.

Le document US 6,460,448 B1 divulgue un dispositif de chargement d'obus dans un mortier par la bouche. Ce dispositif comporte des moyens d'élévation de l'obus se déplaçant linéairement grâce à des guides et des mâchoires agrippant son pourtour. Arrivé à hauteur de la bouche, l'obus est translaté à l'aide d'un dispositif de transfert afin d'être positionné dans l'axe du mortier et inséré dans la bouche de ce dernier.

### But de l'invention

L'invention a pour but de palier aux inconvénients cités ci-dessus en proposant une nouvelle solution technique permettant un maintien ferme de la munition durant l'entièreté de son trajet jusqu'à ce que le projectile soit en cours d'insertion dans la chambre du canon, et laissant libre la zone de défilement des munitions dans le magasin de stockage, tout en respectant les zones de préhension préconisées par les normes STANAGs.

### Résumé de l'invention

La présente invention se rapporte à un dispositif de préhension pour le transport de munitions comprenant un support monté mobile suivant la direction longitudinale de la munition, ledit support comportant des pattes délimitant un espace destiné à recevoir la munition, lesdites pattes étant montées mobiles dans un plan perpendiculaire à la direction d'avancement du support et configurées pour, en utilisation, adopter un position dite de verrouillage où les pattes sont fixes et peuvent enserrer le pourtour de la munition et une position dite de déverrouillage où les pattes sont libres de se déplacer dans le plan perpendiculaire à la direction d'avancement du support afin de permettre le passage de l'entièreté de la munition dans sa direction et l'espace délimité par les pattes étant de section circulaire avec un diamètre croissant dans une direction allant de la tête au culot de la munition destinée à être reçue dans les pattes.

Selon des modes particuliers de l'invention, le dispositif comporte au moins une ou une combinaison appropriée des caractéristiques suivantes:
- les pattes délimitent un espace au moins en partie de forme conique,
- une première partie des pattes a un diamètre croissant destiné à épouser la forme conique de la munition lorsque les pattes sont en position de verrouillage,
- une seconde partie des pattes a un diamètre croissant supérieur en tout point à celui de la munition afin de faciliter son insertion lorsque les pattes sont en position de verrouillage,
- il comporte un mécanisme de déverrouillage assurant le changement de position des pattes depuis la position de verrouillage vers la position de déverrouillage, ledit mécanisme comprenant des doigts rétractables, dits de déverrouillage, positionnés sur le support, la rétraction des doigts à l'intérieur du support déclenchant, en utilisation, le mécanisme de déverrouillage,
- il comporte un mécanisme de rappel du support après le transport de la munition, ledit mécanisme comprenant un verrou monté mobile sur le support, un ressort de rappel et un doigt rétractable, dit de rappel, positionné sur le support, la rétraction dudit doigt de rappel entraînant l'escamotage du verrou et le retour du support grâce au ressort de rappel,
- la longueur du doigt de rappel est inférieure à celle des doigts de déverrouillage,
- le support présente une forme proche d'un L couché, la partie verticale du L comportant les pattes et la partie horizontale du L étant destinée à se positionner le long d'un fourreau comportant la munition,
- les pattes sont destinées à entrer exclusivement en contact avec la douille de la munition et à enserrer une zone se trouvant entre un tiers et deux tiers de la hauteur de la munition,
- il comporte un mécanisme d'entrainement de la munition et du support, ledit mécanisme comprenant un chariot muni d'un doigt poussoir, ledit doigt poussoir étant destiné à coopérer avec le culot de la munition et le chariot étant destiné à coopérer avec le support,
- le doigt poussoir est, en utilisation, destiné à pousser la munition dans l'espace délimité par les pattes jusqu'à son serrage et le chariot est, en utilisation, destiné à exercer une pression sur le support dès le serrage de la munition dans les pattes, le support se déplaçant dès lors suivant la direction longitudinale de la munition grâce à l'action conjointe du doigt poussoir sur la munition et du chariot sur le support,
- le chariot coopère avec le verrou monté sur le support,
- les pattes sont au nombre de quatre et régulièrement espacées le long du périmètre de l'espace de section circulaire.

La présente invention se rapporte en outre à un procédé pour le transport et le chargement d'une munition depuis un magasin vers une chambre de canon à l'aide du dispositif tel que décrit ci-dessus, ledit procédé comprenant les étapes de:
- Placement d'un fourreau du magasin comprenant la munition devant les pattes du support, ledit support étant en position dite de chargement,
- Actionnement du doigt poussoir pour insérer la munition dans l'espace délimité par les pattes,
- Serrage de la munition dans les pattes lorsque ces dernières couvrent une zone comprenant le centre de gravité de la munition, et, butée du chariot sur le verrou du support, l'action du doigt poussoir sur la munition et la butée du chariot sur le verrou entraînant le déplacement du support selon la direction longitudinale de la munition,
- Butée du support contre la culasse du canon déclenchant dans un premier temps le mécanisme de déverrouillage des pattes et permettant le chargement de la munition dans la chambre du canon grâce au doigt poussoir.

Selon un mode particulier de l'invention, le procédé comporte également les caractéristiques suivantes :
- la butée du support contre la culasse du canon déclenche dans un second temps le mécanisme de rappel du support dans la position de chargement.

### Brève description des figures

La figure 1 représente une vue partielle du dispositif de préhension de la munition selon l'invention. Il s'agit d'une vue de la face avant du support, c'est-à-dire la face destinée à buter contre la culasse du canon.

La figure 2 représente une vue arrière du dispositif de la figure 1 avec une munition maintenue entre les pattes du dispositif de préhension.

La figure 3 représente une coupe longitudinale des pattes du dispositif de préhension selon l'invention maintenant la munition.

La figure 4 représente une vue schématique des différents éléments intervenant lors du transport de la munition depuis le fourreau du magasin jusqu'à la chambre du canon.

La figure 5 représente schématiquement avec des vues séquentielles (a)-(e) le déplacement de la munition depuis le magasin vers la chambre du canon.

### Légende

(1) Support
(2) Patte aussi appelée mâchoire
   (a) première partie
   (b) seconde partie
(3) Munition avec sa douille
(4) Doigt de déverrouillage
(5) Doigt de rappel
(6) Fourreau
(7) Partie fixe avec le moteur
(8) Canon
(9) Chariot
(10) Bâti poussoir
(11) Doigt poussoir
(12) Verrou
(13) Butée

### Description générale de l'invention

La présente invention concerne un dispositif de préhension de la munition pouvant se déplacer longitudinalement depuis le magasin où sont stockées les munitions jusqu'à la chambre du canon.

Le dispositif de préhension selon l'invention et tel que partiellement montré aux figures 1 et 2 comporte plusieurs pattes 2 destinées à se positionner sur le périmètre de la douille de la munition 3 à proximité de son centre de gravité et à enserrer la douille sur une longueur suffisante pour empêcher tout basculement de la munition. Le positionnement des pattes est déterminé en fonction de la masse, de la position du centre de gravité et du moment d'inertie de la munition. Concrètement, les pattes couvrent une zone située entre 1/3 et 2/3 de la hauteur de la munition, cette zone pouvant être de longueur inférieure à un 1/3 de la hauteur de la munition. Les pattes sont espacées sur le périmètre de la douille de la munition et peuvent être, par exemple, au nombre de quatre espacées le long de quatre génératrices de la douille et, ce, de manière équidistante.

Selon l'invention, le dispositif de préhension est équipé d'un mécanisme de verrouillage/déverrouillage des pattes. Comme son nom l'indique, en position verrouillée, les pattes sont fixes alors qu'en position déverrouillée, elles sont libres de se déplacer radialement permettant un passage total de la munition dans sa direction longitudinale et, ce, dans les deux sens.

### Description détaillée de l'invention

Le dispositif de préhension selon l'invention comporte un support 1 muni d'une ouverture pour permettre le passage de la munition (fig.1 et 2). Les pattes de préhension 2 sont montées sur le support au sein de l'ouverture et peuvent se déplacer radialement entre une position de fermeture, dite de verrouillage et une position d'ouverture, dite de déverrouillage. En utilisation, comme expliqué ci-dessous, les pattes se déplacent conjointement entre la position de verrouillage et la position de déverrouillage.

Les pattes de préhension délimitent un espace de section circulaire avec un diamètre croissant visible à la figure 3. Ainsi, chaque patte de préhension présente une première partie 2a s'évasant vers une seconde partie 2b dans une direction s'étendant de la face avant du support, c.à.d. la face destinée à entrer en contact avec la culasse du canon, vers la face arrière du support. Cette première partie 2a comporte une surface de contact destinée à épouser la forme légèrement conique de la douille de la munition. La seconde partie 2b présente une forme plus évasée facilitant l'insertion de la munition dans les pattes.

Le dispositif de préhension selon l'invention comporte un mécanisme de déverrouillage des pattes actionné par contact de doigts rétractables, dits de déverrouillage, avec un élément extérieur. Selon l'invention, les doigts rétractables 4 sont positionnés sur la face avant du support (fig.1). En utilisation, cette face bute contre la culasse du canon, ce qui, via la rétraction des doigts à l'intérieur du support, déclenche l'ouverture conjointe des pattes et permet à la munition d'entrer dans la chambre du canon. Selon le mode de réalisation de la figure 1, les doigts 4 situés à gauche et à droite déclenchent respectivement et indépendamment l'ouverture radiale des pattes situées à gauche et à droite. Différents systèmes peuvent être envisagés pour lier la rétraction des doigts 4 à l'expansion radiale des pattes. A titre d'exemple, chaque patte inférieure peut être solidaire d'une pièce venant se loger dans une encoche d'une autre pièce solidaire du doigt 4 et, ce, lorsque les pattes sont en position verrouillée. En utilisation, la rétraction du doigt 4 permet la libération de la pièce solidaire de la patte inférieure et entraîne dès lors son déplacement vers l'extérieur sous l'effet du poids de la munition. Le mouvement de la patte supérieure est quant à lui lié à celui de la patte inférieure, par exemple, via un engrenage (non représenté). En position déverrouillée, les pattes sont ainsi libres de se déplacer radialement, l'amplitude de l'écartement étant fonction du type de munition.

Le dispositif de préhension comporte en outre un mécanisme de rappel permettant le retour du support devant la position de chargement du magasin après le transport de la munition dans la chambre du canon. Le mécanisme comporte un verrou 12 visible à la figure 4. Le verrou 12 est monté pivotant sur le support 1 et muni d'une butée 13. Le mécanisme de rappel comporte en outre un doigt de rappel 5, positionné sur la face avant du support (fig.1) et un ressort de rappel (non représenté). En utilisation et comme explicité ci-dessous, la rétraction au sein du support du doigt de rappel 5 déclenche l'escamotage du verrou et dès lors le retour du support sous l'effet du ressort de rappel. A titre d'exemple, la liaison entre le doigt de rappel et le verrou peut être assurée via une tige (non représentée). Pour permettre le déverrouillage des pattes avant le retour du support, la longueur du doigt de rappel est inférieure à celle des doigts de déverrouillage.

Le support 1 vu dans son entièreté à la figure 4 présente une forme proche d'un L couché. Les pattes 2 sont disposées sur la portion verticale du L couché, c'est-à-dire la portion de petite dimension du L, tandis que la partie horizontale du L est destinée à se positionner le long du fourreau 6 comportant la munition 3 dans le magasin.

Le mécanisme d'entrainement du support 1 comporte une partie fixe 7 munie d'un moteur, un bâti poussoir 10 monté coulissant sur cette partie fixe 7 et un chariot 9 lui-même monté coulissant sur le bâti poussoir 10 grâce, par exemple, à un système de chaine qui relie la partie fixe 7 au chariot 9 (non représenté). Le chariot 9 comporte un doigt poussoir 11 destiné à déplacer la munition 3 depuis le magasin 6 jusqu'à la chambre du canon 8. Le déplacement du support 1 s'effectue, d'une part, indirectement via le déplacement de la munition 3 qui est serrée dans les pattes 2 du support et poussée au niveau de son culot par le doigt poussoir 11, et, d'autre part, via le chariot 9 qui exerce une pression sur la butée 13 du verrou 12 solidaire du support 1.

Le fonctionnement du dispositif selon l'invention est schématiquement représenté à la figure 5. Le support 1 est positionné à un endroit donné devant un des fourreaux 6 du magasin, appelé position de chargement. Lorsqu'une munition 3 doit être chargée, le fourreau 6 comprenant la munition 3 à charger est grâce à un convoyeur (non représenté) placé dans la position de chargement (fig.5(a)). Ensuite, le bâti poussoir 10 sur lequel est monté le chariot 9 muni du doigt 11 entre en action (fig.5(b)). Le doigt poussoir 11 exerce une pression sur le culot de la munition 3 afin de l'insérer dans l'espace délimité par les pattes 2 qui, par défaut, sont en position verrouillée. De par sa forme légèrement conique (non représentée sur la figure schématique 5) et l'écartement donné des pattes, la munition se bloque dans ces dernières lorsque les pattes couvrent la partie de la douille où se trouve le centre de gravité de la munition. En parallèle, le chariot 9 vient buter contre le verrou 12 et, plus précisément, sa butée 13 (fig.5(c)). L'action conjointe du doigt poussoir 11 sur la munition 3 serrée dans le support de préhension 1 et du chariot 9 sur le verrou 12 engendre dès lors le déplacement du support 1. En fin de course, comme montré à la figure 5(d), le support 1 bute contre la culasse du canon 8 ce qui déclenche dans un premier temps l'écartement radial des pattes via la rétraction des doigts de déverrouillage comme mentionné précédemment et permet le chargement de la munition 3 dans la chambre du canon 8 grâce au doigt poussoir 11 toujours en mouvement (fig.5(d)). Dans un deuxième temps, le contact du doigt de rappel avec la culasse du canon assure le retour du support 1 dans la position de chargement grâce à l'escamotage du verrou 12 et au ressort de rappel (fig.5(d) et (e)). Ensuite, le chariot 9 revient dans sa position de départ de la figure 5(a) sous l'action du moteur. On précisera qu'en cas de défectuosité du ressort qui empêcherait le retour du support dans sa position de chargement, le retour du support peut être assuré via le chariot. Le verrou est alors escamoté et le chariot prend position sur la partie arrière du support afin de l'entraîner dans son mouvement.

Grâce au dispositif de préhension selon l'invention, le support accompagne donc la munition depuis le magasin jusqu'à la chambre du canon selon un mouvement longitudinal, empêchant tout basculement de cette dernière grâce aux pattes.

### Avantages de l'invention

Le dispositif de préhension selon l'invention offre un serrage contrôlé et aisément réglable garantissant l'obtention d'un optimum qui permette à la fois:
- de ne pas endommager la douille,
- d'avoir un serrage suffisant pour éviter toute vibration ou instabilité de la munition en conditions de roulage fortement sollicitées,
- d'avoir un serrage non excessif qui permette un déverrouillage aisé en fin de cycle.

Le dispositif se positionne naturellement en position verrouillée et se déverrouille automatiquement au contact de la culasse du canon, lorsque la munition s'engage dans la chambre.

Le dispositif offre la possibilité d'être bloqué de manière permanente en position déverrouillée, permettant l'insertion de munitions dans le magasin au travers du dispositif via l'intérieur du véhicule plutôt que par la porte arrière du magasin.

Le dispositif n'est pas affecté par le type de munition et la forme du projectile, grâce au fait que le maintien se fait uniquement sur la douille de la munition, et qui plus est en ce qui concerne les calibres OTAN, en un endroit conforme à la zone de "grip area" préconisée par les normes STANAGS applicables.

Le dispositif laisse totalement libre la zone de défilement des munitions au sein du convoyeur du magasin.

Le dispositif maintient l'axe longitudinal de la munition rigoureusement parallèle à la direction du mouvement de celle-ci lors de son déplacement vers le canon, et fixe par rapport au magasin à munitions.

## Revendications

1. Dispositif de préhension pour le transport d'une munition (3) comprenant un support (1) monté mobile suivant la direction longitudinale de la munition (3), ledit support (1) comportant des pattes (2) délimitant un espace destiné à recevoir la munition (3), **caractérisé en ce que** lesdites pattes (2) sont montées mobiles dans un plan perpendiculaire à la direction d'avancement du support (1) et configurées pour, en utilisation, adopter une position dite de verrouillage où les pattes (2) sont fixes et peuvent enserrer le pourtour de la munition (3) et une position dite de déverrouillage où les pattes (2) sont libres de se déplacer dans le plan perpendiculaire à la direction d'avancement du support (1) afin de permettre le passage de l'entièreté de la munition (3) dans sa direction longitudinale, l'espace délimité par les pattes (2) étant de section circulaire avec un diamètre croissant dans une direction allant de la tête au culot de la munition (3) destinée à être reçue dans les pattes (2).

2. Dispositif de préhension selon la revendication 1, dans lequel
- une première partie (2a) des pattes (2) a un diamètre croissant destiné à épouser la forme conique de la munition (3) lorsque les pattes (2) sont en position de verrouillage;
- une seconde partie (2b) des pattes (2) a un diamètre croissant supérieur en tout point à celui de la munition (3) afin de faciliter son insertion lorsque les pattes (2) sont en position de verrouillage.

3. Dispositif de préhension selon l'une quelconque des revendications précédentes, comportant un mécanisme de déverrouillage assurant le changement de position des pattes (2) depuis la position de verrouillage vers la position de déverrouillage, ledit mécanisme comprenant des doigts rétractables (4), dits de déverrouillage, positionnés sur le support (1), la rétraction des doigts (4) à l'intérieur du support (1) déclenchant, en utilisation, le mécanisme de déverrouillage.

4. Dispositif de préhension selon l'une quelconque des revendications précédentes, comportant un mécanisme de rappel du support (1) après le transport de la munition (3), ledit mécanisme comprenant un verrou (12) monté mobile sur le support (1), un ressort de rappel et un doigt rétractable (5), dit de rappel, positionné sur le support (1), la rétraction dudit doigt de rappel (5) entraînant l'escamotage du verrou (12) et le retour du support (1) grâce au ressort de rappel.

5. Dispositif de préhension selon la revendication 4, dans lequel la longueur du doigt de rappel (5) est inférieure à celle des doigts de déverrouillage (4).

6. Dispositif de préhension selon l'une quelconque des revendications précédentes, dans lequel le support (1) présente une forme proche d'un L couché, la partie verticale du L comportant les pattes (2) et la partie horizontale du L étant destinée à se positionner le long d'un fourreau (6) comportant la munition (3).

7. Dispositif de préhension selon l'une quelconque des revendications précédentes, dans lequel les pattes (2) sont destinées à entrer exclusivement en contact avec la douille de la munition (3) et à enserrer une zone se trouvant entre un tiers et deux tiers de la hauteur de la munition (3).

8. Dispositif de préhension selon l'une quelconque des revendications précédentes, comportant un mécanisme d'entrainement de la munition (3) et du support (1), ledit mécanisme comprenant un chariot (9) muni d'un doigt poussoir (11), ledit doigt poussoir (11) étant destiné à coopérer avec le culot de la munition (3) et le chariot (9) étant destiné à coopérer avec le support (1).

9. Dispositif de préhension selon la revendication 8, dans lequel le doigt poussoir (11) est, en utilisation, destiné à pousser la munition (3) dans l'espace délimité par les pattes (2) jusqu' à son serrage et le chariot (9) est, en utilisation, destiné à exercer une pression sur le support (1) dès le serrage de la munition (3) dans les pattes (2), le support (1) se déplaçant dès lors suivant la direction longitudinale de la munition (3) grâce à l'action conjointe du doigt poussoir (11) sur la munition (3) et du chariot (9) sur le support (1).

10. Dispositif de préhension selon la revendication 8 ou 9, dans lequel le chariot (9) coopère avec le verrou (12) monté sur le support (1).

11. Dispositif de préhension selon l'une quelconque des revendications précédentes, dans lequel les pattes (2) sont au nombre de quatre et régulièrement espacées le long du périmètre de l'espace de section circulaire.

12. Procédé pour le transport et le chargement d'une munition (3) depuis un magasin vers une chambre de canon (8) à l'aide du dispositif selon l'une quelconque des revendications 1 à 11, ledit procédé comprenant les étapes de :
- Placement d'un fourreau (6) du magasin comprenant la munition (3) devant les pattes (2) du support (1), ledit support (1) étant en position dite de chargement, **caractérisé en ce qu'**il comporte en outre les étapes suivantes :
- Actionnement du doigt poussoir (11) pour insérer la munition (3) dans l'espace délimité par les pattes (2),
- Serrage de la munition (3) dans les pattes (2) lorsque ces dernières couvrent une zone comprenant le centre de gravité de la munition (3), et, butée du chariot (9) sur le verrou (12) du support, l'action du doigt poussoir (11) sur la munition (3) et la butée du chariot (9) sur le verrou (12) entraînant le déplacement du support (1) selon la direction longitudinale de la munition (3),
- Butée du support (1) contre la culasse du canon (8) déclenchant dans un premier temps le mécanisme de déverrouillage des pattes (2) et permettant le chargement de la munition (3) dans la chambre du canon (8) grâce au doigt poussoir (11).

13. Procédé selon la revendication 12, dans lequel la butée du support (1) contre la culasse du canon (8) déclenche dans un second temps le mécanisme de rappel du support (1) dans la position de chargement.

## Patentansprüche

1. Greifvorrichtung für den Transport einer Munition (3), umfassend einen gemäß der Längsrichtung der Munition (3) bewegbar montierten Halter (1), wobei der Halter (1) Schenkel (2) aufweist, die einen Raum begrenzen, der zur Aufnahme der Munition (3) bestimmt ist, und **dadurch gekennzeichnet, dass** die Schenkel (2) in einer zur Vorschubrichtung des Halters (1) senkrechten Ebene bewegbar montiert sind und konfiguriert sind, damit sie bei Verwendung eine Verriegelungsposition einnehmen, in welcher die Schenkel (2) fest sind und den Umfang der Munition (3) umschließen können, und eine Entriegelungsposition, in welcher die Schenkel (2) frei sind, sich in der zur Vorschubrichtung des Halters (1) senkrechten Ebene zu verlagern, um den Durchgang der Gesamtheit der Munition (3) in ihrer Längsrichtung zu erlauben, der von den Schenkeln (2) begrenzte Raum hat einen kreisförmigen Querschnitt mit einem zunehmenden Durchmesser, der vom Kopf zum Fuß der Munition (3) zunimmt, die bestimmt ist, zwischen den Schenkeln (2) aufgenommen zu werden.

2. Greifvorrichtung nach Anspruch 1, wobei
- ein erster Teil (2a) der Schenkel (2) einen zunehmenden Durchmesser hat, der bestimmt ist, die konische Form der Munition (3) anzunehmen, wenn die Schenkel (2) in Verriegelungsposition sind,
- ein zweiter Teil (2b) der Schenkel (2) einen zunehmenden Durchmesser hat, der an jedem Punkt größer als der der Munition (3) ist, um ihr Einsetzen zu erleichtern, wenn die Schenkel (2) in Verriegelungsposition sind.

3. Greifvorrichtung nach einem der vorangehenden Ansprüche, aufweisend einen Entriegelungsmechanismus, welcher den Positionswechsel der Schenkel (2) von der Verriegelungsposition in die Entriegelungsposition sichert, wobei der Mechanismus einziehbare Entriegelungsfinger (4) umfasst, die auf dem Halter (1) positioniert sind, wobei das Einziehen der Finger (4) in das Innere des Halters (1) bei Verwendung den Entriegelungsmechanismus auslöst.

4. Greifvorrichtung nach einem der vorangehenden Ansprüche, aufweisend einen Rückstellmechanismus des Halters (1) nach dem Transport der Munition (3), wobei der Mechanismus einen bewegbar auf dem Halter (1) montierten Riegel (12), eine Rückstellfeder und einen einziehbaren Rückstellfinger (5) umfasst, der auf dem Halter (1) positioniert ist, wobei das Einziehen des Rückstellfingers (5) die Betätigung des Riegels (12) und die Rückkehr des Halters (1) dank der Rückstellfeder bewirkt.

5. Greifvorrichtung nach Anspruch 4, wobei die Länge des Rückstellfingers (5) kleiner als die Länge der Entriegelungsfinger (4) ist.

6. Greifvorrichtung nach einem der vorangehenden Ansprüche, wobei der Halter (1) eine Form aufweist, die einem liegenden L ähnelt, wobei der vertikale Teil des L die Schenkel (2) aufweist und der horizontale Teil des L bestimmt ist, sich entlang einer Manschette (6) zu positionieren, die die Munition (3) aufweist.

7. Greifvorrichtung nach einem der vorangehenden Ansprüche, wobei die Schenkel (2) bestimmt sind, ausschließlich mit der Hülse der Munition (3) in Kontakt zu treten und eine Zone zu spannen, die sich zwischen einem Drittel und zwei Dritteln der Höhe der Munition (3) befindet.

8. Greifvorrichtung nach einem der vorangehenden Ansprüche, aufweisend einen Antriebsmechanismus der Munition (3) und des Halters (1), wobei der Mechanismus einen Schlitten (9) umfasst, der mit einem Drückerfinger (11) ausgestattet ist, wobei der Drückerfinger (11) bestimmt ist, mit dem Sockel der Munition (3) zusammenzuwirken, und der Schlitten (9) bestimmt ist, mit dem Halter (1) zusammenzuwirken.

9. Greifvorrichtung nach Anspruch 8, wobei der Drückerfinger (11) in Verwendung bestimmt ist, die Munition (3) in den von den Schenkeln (2) begrenzten Raum bis zu ihrem Spannen zu drücken und der Schlitten (9) in Verwendung bestimmt ist, einen Druck auf den Halter (1) ab dem Spannen der Munition (3) in den Schenkeln (2) auszuüben, wobei sich der Halter (1) dann gemäß der Längsrichtung der Munition (3) dank der gemeinsamen Wirkung des Drückerfingers (11) auf die Munition (3) und des Schlittens (9) auf den Halter (1) verlagert.

10. Greifvorrichtung nach Anspruch 8 oder 9, wobei der Schlitten (9) mit dem auf dem Halter (1) montierten Riegel (12) zusammenwirkt.

11. Greifvorrichtung nach einem der vorangehenden Ansprüche, wobei die Schenkel (2) in der Anzahl von vier sind und entlang des Perimeters des Raums mit kreisförmigen Querschnitt regelmäßig beabstandet sind.

12. Verfahren für den Transport und das Laden einer Munition (3) aus einem Magazin in eine Laufkammer (8) mit Hilfe der Vorrichtung nach einem der Ansprüche 1 bis 11, wobei das Verfahren die folgenden Schritte umfasst:
- Platzieren einer Manschette (6) des Magazins, umfassend die Munition (3), vor den Schenkeln (2) des Halters (1), wobei sich der Halter (1) in Ladeposition befindet,
**dadurch gekennzeichnet, dass** es ferner die folgenden Schritte aufweist:
- Betätigen des Drückerfingers (11), um die Munition (3) in den von den Schenkeln (2) begrenzten Raum einzusetzen,
- Spannen der Munition (3) in den Schenkeln (2), wenn diese eine Zone abdecken, umfassend das Schwerkraftzentrum der Munition (3), und Anschlagen des Schlittens (9) an den Riegeln (12) des Halters, wobei die Wirkung des Drückerfingers (11) auf die Munition (3) und das Anschlagen des Schlittens (9) an den Riegeln (12) die Verlagerung des Halters (1) gemäß der Längsrichtung der Munition (3) bewirkt,
- Anschlagen des Halters (1) an den Verschluss des Laufs (8), wobei zunächst der Entriegelungsmechanismus der Schenkel (2) ausgelöst wird und das Laden der Munition (3) in die Kammer des Laufs (8) dank des Drückerfingers (11) erlaubt wird.

13. Verfahren nach Anspruch 12, wobei das Anschlagen des Halters (1) an den Verschluss des Laufs (8) danach den Rückstellmechanismus des Halters (1) in die Ladeposition auslöst.

## Claims

1. A gripper device for transporting a munition (3) comprising a support (1) movably mounted along the longitudinal direction of the munition (3), said support (1) comprising feet (2) delimiting a space intended to receive the munition (3), **characterized in that** said feet (2) are movably mounted in a plane perpendicular to the direction of forward travel of the support (1) and configured so as to adopt, during use, a position referred to as locking position, wherein the feet (2) are fixed and able to clasp the periphery of the munition (3), and a position referred to as unlocking position, wherein the feet (2) are free to move in the plane perpendicular to the direction of forward travel of the support (1) so as to allow the passage of the whole of the munition (3) in its longitudinal direction, the space delimited by the feet (2) having a circular section with a diameter increasing in a direction from the head to the base of the munition (3) intended to be received in the feet (2).

2. The gripper device according to claim 1, wherein
- a first portion (2a) of the feet (2) has an increasing diameter intended to fit the conical shape of the munition (3) when the feet (2) are in the locking position;
- a second portion (2b) of the feet (2) has an increasing diameter greater in any point than that of the munition (3) in order to facilitate its insertion when the feet (2) are in a locking position.

3. The gripper device according to any one of the preceding claims, comprising an unlocking mechanism ensuring the change in position of the feet (2) from the locking position to the unlocking position, said mechanism comprising retractable fingers (4), referred to as unlocking fingers, positioned on the support (1), the retraction of the fingers (4) inside the support (1) triggering, during use, the unlocking mechanism.

4. The gripper device according to any one of the preceding claims, comprising a mechanism for returning the support (1) after transport of the munition (3), said mechanism comprising a bolt (12) movably mounted on the support (1), a return spring and a retractable finger (5), referred to as return finger, positioned on the support (1), the retraction of said return finger (5) causing the retraction of the bolt (12) and the return of the support (1) by means of the return spring.

5. The gripper device according to claim 4, wherein the length of the return finger (5) is less than that of the unlocking fingers (4).

6. The gripper device according to any one of the preceding claims, wherein the support (1) has a shape close to that of a laid L, the vertical portion of the L comprising the feet (2) and the horizontal portion of the L being intended to be positioned along a sheath (6) comprising the munition (3).

7. The gripper device according to any of the preceding claims, wherein the feet (2) are intended to come exclusively into contact with the case of the munition (3) and to clasp an area located between one third and two thirds of the height of the munition (3).

8. The gripper device according to any one of the preceding claims, comprising a mechanism for driving the munition (3) and the support (1), said mechanism comprising a carriage (9) provided with a pusher finger (11), said pusher finger (11) being intended to cooperate with the base of the munition (3) and the carriage (9) being intended to cooperate with the support (1).

9. The gripper device according to claim 8, wherein the pusher finger (11) is, during use, intended to push the munition (3) into the space delimited by the feet (2) until it is clasped and the carriage (9) is, during use, intended to exert pressure on the support (1) as soon as the munition (3) is clasped in the feet (2), the support (1) consequently moving along the longitudinal direction of the munition (3) by the joint action of the pusher finger (11) on the munition (3) and of the carriage (9) on the support (1).

10. The gripper device according to claim 8 or 9, wherein the carriage (9) cooperates with the bolt (12) mounted on the support (1).

11. The gripper device according to any one of the preceding claims, wherein the feet (2) are four in number and regularly spaced out along the perimeter of the space with a circular section.

12. A method for transporting and loading a munition (3) from a magazine to a gun chamber (8) by means of the device according to any one of claims 1 to 11, said method comprising the steps of:
- Placing a sheath (6) of the magazine comprising the munition (3) in front of the feet (2) of the support (1), said support (1) being in a position referred to as loading position,
**characterized in that** it further comprises the following steps:
- Actuating the pusher finger (11) in order to insert the munition (3) into the space delimited by the feet (2),
- Clasping the munition (3) in the feet (2) when the latter cover an area comprising the centre of gravity of the munition (3), and, an abutment of the carriage (9) on the bolt (12) of the support, the action of the pusher finger (11) on the munition (3) and the abutment of the carriage (9) on the bolt (12) causing the support to move (1) along the longitudinal direction of the munition (3),
- Abutment of the support (1) against the breech of the gun (8) triggering in a first phase the mechanism for unlocking the feet (2) and allowing the loading of the munition (3) into the chamber of the gun (8) by means of the pusher finger (11).

13. The method according to claim 12, wherein the abutment of the support (1) against the breech of the gun (8) triggers in a second phase the return mechanism of the support (1) in the loading position.
